# EUROPÄISCHE PATENTSCHRIFT

(11) **EP 1 959 793 B1**
(45) Veröffentlichungstag und Bekanntmachung des Hinweises auf die Patenterteilung: **31.10.2012**
(21) Anmeldenummer: 06830533.3
(22) Anmeldetag: 12.12.2006
(51) Int. Cl.: A47B 88/04

(54) **EINZUGSVORRICHTUNG FÜR EIN IN EINEM MÖBELKORPUS LÄNGS VERSCHIEBBAR GEFÜHRTES AUSZUGSTEIL**
RETRACTING MECHANISM FOR AN EXTENSIBLE PART THAT IS GUIDED SO AS TO BE LONGITUDINALLY MOVABLE IN A FURNITURE CARCASS
DISPOSITIF D'INSERTION D'UN ÉLÉMENT COULISSANT GUIDÉ DE MANIÈRE À POUVOIR ÊTRE DÉPLACÉ LONGITUDINALEMENT DANS UN CORPS DE MEUBLE

(30) Priorität: 12.12.2005 DE 202005019536 U; 15.03.2006 DE 202006004090 U
(43) Veröffentlichungstag der Anmeldung: 27.08.2008
(73) Patentinhaber: Paul Hettich GmbH & Co. KG, 32278 Kirchlengern (DE)
(72) Erfinder: SHIMIZU, Takayoshi, Yokohama-shi (JP); HÖTGER, Thorsten, 32130 Enger (DE)
(74) Vertreter: Dantz, Jan Henning
(86) Internationale Anmeldenummer: PCT/EP2006/069566
(87) Internationale Veröffentlichungsnummer: WO 2007/068679

(56) Entgegenhaltungen:
- EP-A- 1 561 398
- EP-A1- 0 391 221
- DE-U1- 20 312 072

## Beschreibung

Die vorliegende Erfindung betrifft eine Einzugsvorrichtung für ein in einem Möbelkorpus längs verschiebbar geführtes Auszugsteil mit einem Kraftspeicher, der beim Öffnen des Auszugsteiles gespannt und dessen gespeicherte Kraft ab einer konstruktiv vorgegebenen Einschubposition des Auszugsteiles als Einzugskraft auf das Auszugsteil übertragen wird.

Einzugsvorrichtungen der vorerwähnten Art sind an sich bekannt. Derartige Einzugsvorrichtungen, die teilweise auch mit einem Dämpfer kombiniert sein können, dienen dazu, ein Auszugsteil kurz vor Erreichen der endgültigen Einschubposition ohne weiteren und zusätzlichen Kraftaufwand von außen in die endgültige Einschubposition in den Möbelkorpus hineinzuziehen. Dabei wird der beim Herausziehen des Auszugsteiles gespannte Kraftspeicher freigegeben und die gespeicherte Kraft dazu genutzt, das Auszugsteil in die endgültige Einschubposition innerhalb des Möbelkorpus hineinzuziehen.

In der Praxis gibt es Anwendungsfälle, bei denen eine kurzzeitige Verstärkung der Einzugskräfte wünschenswert ist. So kann beispielsweise eine Erhöhung der Einzugskraft wünschenswert sein, um einen über eine Kulissenführung gesteuerten Deckel auf ein kastenartiges Auszugsteil dichtend heranzuziehen. Bei bestimmten Typen von Geschirrspül-Maschinen ist dies der Fall. Es kann aber auch eine Erhöhung der Einzugskraft genutzt werden, um ein Auszugsteil mit entsprechend hohen Kräften an eine umlaufende Dichtung anzupressen.

Der vorliegenden Erfindung liegt die Aufgabe zugrunde, eine Einzugsvorrichtung der gattungsgemäßen Art dahingehend weiter zu entwickeln, dass eine Erhöhung der Einzugskraft erreicht wird und dass ein Herausziehen mit einem deutlich unterhalb der wirksamen Einzugskräfte liegenden Kraftaufwand möglich ist.

Diese Aufgabe wird erfindungsgemäß dadurch gelöst, dass zusätzlich zum Kraftspeiecher und zur Verstärkung der wirksamen Einzugskräfte in einer bestimmten Einzugsposition ein Permanentmagnetsystem vorgesehen ist, das aus einer ersten und einer zweiten Komponente, d.h. aus einem Permanentmagneten und einem Gegenpolstück aus einem magnetisierbaren Material oder einem zweiten Permanentmagneten besteht, wobei jeweils eine Komponente dieses Permanentmagnetsystems verschwenkbar um eine horizontale Achse am Möbelkorpus und die zweite Komponente, die über einen Schwenkhebel, der um eine Achse verschewenkbar gelagert ist, am Auszugsteil montiert ist derart, das deren Kontaktflächen beim Aufeinandertreffen beim Einschieben des Auszugsteiles lotrecht zur Einschubrichtung verlaufen und das beim Herausziehen des Auszugsteiles die erste Komponente und die zweite Komponente derart verschwenkt werden, dass ihre Kontaktflächen gegenüber der Vertikalen geneigt sind und aus der Schließstellung heraus parallel zueinander verschiebbar sind.

Der Vorteil einer derartigen Konstruktion liegt darin, dass beim Einschieben des Auszugsteiles die dem Permanentmagnetsystem innewohnenden Kräfte für die Verstärkung der Wirkung der gesamten Einzugsvorrichtung erheblich erhöht werden. Andererseits müssen diese erhöhten Einzugskräfte beim Öffnen nicht wieder überwunden werden, da die Trennung des Permanentmagnetsystems nicht durch ein Auseinanderziehen der Komponenten lotrecht zu den Kontaktflächen erfolgt, sondern eine Trennung der Kontaktflächen durch Parallelverschiebung zueinander erreicht wird, so dass trotz gegebener hoher Einzugskräfte die Kräfte beim Öffnen des Auszugsteiles vergleichsweise niedrig sind.

Aus der DE 203 12 072 U1 ist eine Anordnung bekannt, bei der ein Schubkasten oder ein Auszugssystem entgegen der Wirkung eines Kraft- oder Federspeichers in einen Möbelkorpus eingeschoben und durch die vorgespannte Kraft aus dem Möbelkorpus ausgefahren wird, wenn eine in der Einschubposition des Schubkastens oder des Auszugssystems wirksame Arretierung aufgehoben wird.

Dabei sind als Arretierungseinrichtungen beispielhaft auch zwei Permanentsysteme offenbart. Dabei ist eine Ausfühnmgsform so ausgebildet, dass ein Permanentmagnet-Element durch einen Bowdenzug lotrecht zu seiner Kontaktfläche von dem anderen Permanentmagnet-Element abgezogen wird. Eine weitere Ausfiwrungsform des Permanentmagnetsystems sieht vor, dass ein Element dieses Systems an einem schwenkbar gelagerten Winkel angeordnet und durch einen Bowdenzug des Betätigungselementes um eine Achse verschwenkbar ist. Dabei wird das verschwenkbare Permanentmagnet-Element in Art einer Kippbewegung von dem anderen Element des Permanentmagnetsystems getrennt.

Eine Verschiebung der Kontaktflächen der Komponenten des PermanentmagnetSystems parallel zueinander findet nicht statt.

Weitere Merkmale der Erfindung sind Gegenstand von Unteransprüchen.

In den beigefügten Zeichnungen sind Ausführungsbeispiele der Erfindung dargestellt, welche im folgenden näher beschrieben werden.

Es zeigen:
- Figur 1: eine schematisch dargestellte Teil-Ansicht eines Möbelkorpus mit einem darin längs verschiebbar geführten Auszugsteil und einer Einzugsvorrichtung
- Figur 2: eine Teilansicht der Einzugsvorrichtung in einer gegenüber Figur 1 um 180° gedrehten Blickrichtung
- Figur 3: eine der Figur 1 entsprechende Ansicht bei einer gegenüber Figur 1 tieferen Einschubposition eines Auszugsteiles
- Figur 4: eine den Figuren 1 und 3 entsprechende Ansicht bei vollständig eingeschobenem Einzugsteil
- Figur 5: eine im wesentlichen der Figur 3 entsprechende Ansicht bei teilweise aus der Einschubposition gemäß Figur 4 wieder herausgezogenem Auszugsteil
- Figur 6: eine der Figur 5 entsprechende Ansicht bei noch weiter herausgezogenem Auszugsteil
- Figur 7: eine der Figur 6 entsprechende Ansicht bei noch weiter ausgezogenem Auszugsteil und getrenntem Permanentmagnetsystem
- Figur 8: eine bezüglich der Figur 7 in einer um 180° gedrehten Blickrichtung gesehene Teilansicht der Einzugsvorrichtung
- Figur 9: eine Ansicht in Richtung des Pfeiles IX in Figur 1

- Figur 10: eine schematisch dargestellte Teil-Draufsicht auf einen Möbelkorpus mit einem darin längs verschiebbar geführten Auszugsteil nach einem weiteren Ausführungsbeispiel der Erfindung
- Figuren 11a-11d: vertikale Teilschnitt-Darstellungen durch den hinteren Endbereich des Möbelkorpus und des Auszugsteiles in verschiedenen Positionen.

In den Zeichnungen ist mit dem Bezugszeichen 1 jeweils insgesamt ein schematisch dargestelltes Schrankmöbel bezeichnet, welches einen ebenfalls nur andeutungsweise gezeigten Möbelkorpus 2 und ein darin längs verschiebbar gelagertes Auszugsteil 3 aufweist.

Das Auszugsteil 3 ist in bekannter Weise über Führungsschienen 4 längs verschiebbar mit dem Möbelkorpus 2 verbunden und weist eine integrierte Einzugsvorrichtung 5 auf, bei der in an sich bekannter Weise beim Öffnen oder Herausziehen des Auszugsteiles 3 aus dem Möbelkorpus 2 ein Kraftspeicher gespannt wird, dessen gespeicherte Kraft ab einer konstruktiv vorgegebenen Einschubposition des Auszugsteiles 3 wieder freigegeben und als Einzugskraft auf das Auszugsteil 3 übertragen wird.

Aufbau und Wirkungsweise solcher Einzugsvorrichtungen 5 sind an sich bekannt, so dass hier auf eine detaillierte Darstellung und Beschreibung dieser Komponente verzichtet wurde.

Aus der EP 0 391 221 B1 ist eine entsprechende Einzugsvorrichtung dargestellt und ausführlich beschrieben worden, auch hinsichtlich ihrer Funktionsweise. Insoweit wird die EP 0 391 221 B 1 hinsichtlich ihres Offenbarungsgehaltes betreffend eine Einzugsvorrichtung zum Gegenstand der vorliegenden Anmeldung gemacht.

Im Sinne der vorliegenden Erfindung ist zur Verstärkung der Einzugskräfte, die auf das Auszugsteil 3 einwirken können, zusätzlich zu der bekannten Einzugsvorrichtung 5 mit ihrem Kraftspeicher ein Permanentmagnetsystem vorgesehen, welches aus einem Permanentmagneten 6 und einem Gegenpolstück 7 aus einem magnetisierbaren Material oder einem weiteren Permanentmagneten 7 besteht. Dabei ist jeweils eine Komponente des Permanentmagnetsystems am Möbelkorpus 2 und die jeweils andere Komponente am Auszugsteil 3 montiert.

Beim dargestellten Ausführungsbeispiel befindet sich der Permanentmagnet 6 am Möbelkorpus 2 und das Gegenpolstück 7 oder ein weiterer Permanentmagnet 7 sind über einen Schwenkhebel 8 am Auszugsteil 3 angeschlossen.

Der Schwenkhebel 8 ist um eine Achse 9 schwenkbar am Auszugsteil 3 gelagert. Diese Lagerstelle liegt im unteren Bereich des Möbelkorpus 2, während das am anderen Ende des Hebels 8 befestigte Gegenpolstück 7 (oder ein weiterer Permanentmagnet 7) im oberen Bereich des Möbelkorpus 2 angeordnet ist, ebenso wie der am Möbelkorpus 2 selbst montierte Permanentmagnet 6.

Die beiden einander zugewandten Kontaktflächen der beiden Komponenten 6 und 7 des Permanentmagnetsystems liegen auf gleicher Höhe und in einer gemeinsamen Achsrichtung.

Der Hebel 8 verläuft vom Lager 9 ausgehend gegenüber der Vertikalen geneigt nach oben, so dass das Gegenpolstück 7 stets einen geringeren Abstand zum Permanentmagneten 6 aufweist als das Lager 9.

Durch eine Feder 10 ist der Hebel 8 auch ständig in die vorstehend skizzierte Richtung vorgespannt.

Am Auszugsteil 3 ist ein Stützstift 11 vertikal verschiebbar gelagert, der über einen horizontalen Ausleger 12 über eine am Möbelkorpus 2 befestigte Führungskulisse 13 höhenverstellbar ist. Dabei liegt der Stützstift 11 unterhalb des Hebels 8 in einer gemeinsamen Ebene mit diesem Hebel 8, so dass sich der Hebel 8 an diesem Stützstift 11 abstützen kann.

Der Permanentmagnet 6 ist an einem Lagerteil 14 befestigt, welches um eine Horizontalachse 15 schwenkbar mit dem Möbelkorpus 2 verbunden ist.

Der Stützstift 11 ist innerhalb einer nicht weiter dargestellten, vertikal verlaufenden Längsführung im Auszugsteil 3 mit einem gewissen Spiel gelagert, so dass dieser Stützstift 11 bei seitlicher Belastung innerhalb der Führung blockiert.

Die Kulissenführung 13 ist mit einer in Richtung der Rückseite 2a des Möbelkorpus 2 ansteigenden Flanke 13a und mit einer hiervon ausgehend in Richtung der Rückseite 2a des Möbelkorpus 2 abfallenden Flanke 13b versehen. Der Wendepunkt 13c, also der höchste Punkt der Kulissenführung 13 bewirkt ein maximales Anheben des Stützstiftes 11 über den damit verbundenen Ausleger 12.

Dieses maximale Ausfahren des Stützstiftes 11 erfolgt deutlich vor einer Kontaktierung der beiden Komponenten 6 und 7 des Permanentmagnetsystems.

In Figur 1 ist eine Position des Einzugsteiles 3 dargestellt, die sich ergibt, wenn dieses aus seiner völligen Öffnungsstellung heraus in Richtung der Rückseite 2a des Möbelkorpus 2 bis zur Erreichung des Wendepunktes 13a durch den Querausleger 12 des Stützstiftes 11 bestimmt ist. In dieser Position liegt der Hebel 8 unter Ausübung eines Momentes am oberen Ende des Stützstiftes 11 an. Wird das Einzugsteil 3 aus dieser Position heraus gegenüber Figur 1 weiter nach rechts, d.h., in Richtung der Rückseite 2a des Möbelkorpus 2 in diesen hinein gefahren, verklemmt der Stützstift 11 innerhalb seiner Führung aufgrund der zwischen Führung einerseits und Stützstift 11 andererseits vorgegebenen, großen Toleranzen.

Der Hebel 8 wird also auch nach Überschreiten des Wendepunktes 13c durch den Querausleger 12 in seiner aus Figur 1 ersichtlichen Position gehalten. In dieser Position liegen die beiden Komponenten 6 und 7 des Permanentmagnetsystems, wie schon oben erwähnt, in einer Höhe und in einer Fluchtrichtung einander gegenüber. Die einander zugewandten Kontaktflächen der beiden Komponenten 6 und 7 verlaufen dabei lotrecht zur Einschubrichtung des Auszugsteiles 3.

In Figur 3 ist eine Verschiebeposition des Auszugsteiles 3 gezeigt, bei dem ein Kontakt der beiden Komponenten 6 und 7 des Permanentmagnetsystems eingetreten ist. Durch die Magnetkräfte wird kurz vor der Kontaktierung der beiden Komponenten 6 und 7 eine deutlich erhöhte Einzugskraft auf das Auszugsteil 3 ausgeübt, als dies lediglich durch die Einzugsvorrichtung 5 herkömmlicher Bauart möglich wäre.

Da nun der Hebel 8 über das Gegenpolstück 7 (oder einen weiteren Permanentmagneten 7) am Permanentmagneten 6 abgestützt ist, führt ein weiteres Verschieben des Auszugsteiles 3 in Richtung der Rückseite 2a des Möbelkorpus 2 dazu, dass die Belastung auf den Stützstift 11 durch den Hebel 8 aufgehoben wird. Der Stützstift kann nun in seiner Führung aufgrund der Schwerkraft nach unten bis zu einer Endstellung abfallen. Aufgrund der Tatsache, dass das Gegenpolstück 7 durch die Schwenkbewegung des Hebels 8 auf einem Kreisbogenabschnitt bewegt wird, muss sich der Permanentmagnet 6 um eine horizontale Achse 6a verschwenken und auch in vertikaler Richtung verschieben lassen. Damit liegen die Kontaktflächen zwischen den beiden Komponenten 6 und 7 zwar nach wie vor noch aneinander an, sind aber gegenüber der Vertikalen geneigt, so wie Figur 4 dies deutlich zeigt.

Wird aus dieser Position, die der endgültigen Schließstellung des Auszugsteiles 3 entspricht, das Auszugsteil 3 wieder in Öffnungsrichtung verschoben, wird zunächst eine Position des Permanentmagnetsystems 6, 7 gemäß Figur 5 erreicht. Hier wird deutlich, dass die beiden Komponenten 6 und 7 nach wie vor aneinander anliegen, aber wieder in einer lotrechten Position zur Verschieberichtung des Auszugsteiles 3 liegen. Wird eine weitere Öffnungsbewegung durchgeführt, wird der Hebel 8 durch die Feder 10 weiter in Richtung der Rückseite 2a des Möbelkorpus 2 geschwenkt. Dies führt zu einer Parallelverschiebung der beiden Kontaktflächen des Permanentmagnetsystems 6 und 7 zueinander, so wie Figur 6 dies veranschaulicht. Durch diese Parallelverschiebung erfolgt letztendlich auch eine Trennung der beiden Komponenten 6 und 7 des Permanentmagnetsystems voneinander, ohne dass hierfür bedeutende äußere Kräfte aufgewandt werden müssten.

Wie Figur 7 zeigt, gelangt nach dem Trennen der beiden Komponenten 6 und 7 des Permanentmagnetsystems der Ausleger 12 des Stützstiftes 11 auf die der Rückseite 2a des Möbelkorpus 2 zugewandte Flanke 13b der Kulissenführung 13 und wird demzufolge innerhalb seiner Führung nach oben bewegt. Der Stützstift 11 kommt somit wieder zur Anlage an der Unterseite des Hebels 8. Damit wird ein weiteres

Umlenken des Hebels 8 in Richtung der Rückseite 2a des Möbelkorpus 2 verhindert.

Durch das Permanentmagnetsystem 6 und 7 kann also die wirksame Einzugskraft, die auf das Auszugsteil 3 ausgeübt wird, zu einem konstruktiv vorgegebenen Verschiebebereich beträchtlich erhöht werden, so dass diese auf das diese auf das Auszugsteil 3 einwirkenden Einzugskräfte auch noch zur Steuerung anderer, hier nicht dargestellter Funktionen genutzt werden können.

Beim Herausbewegen des Auszugsteiles 3 aus seiner Schließstellung heraus ist es hingegen nicht mehr erforderlich, die angesprochene erhöhte Einzugskraft zu überwinden, da die Trennung des Permanentmagnetsystems 6, 7 durch das Parallelverschieben der beiden Kontaktflächen der angesprochenen Komponenten 6 und 7 erfolgt, wozu relativ kleine äußere Kräfte ausreichend sind.

Die erhöhte Einzugskraft, die durch das Permanentmagnetsystem 6, 7 auf das Auszugsteil 3 kurzfristig ausgeübt werden kann, kann beispielsweise dazu genutzt werden, einen (hier nicht dargestellten) kulissengeführten Deckel auf ein kastenartiges Auszugsteil dichtend aufzupressen. Eine derartige Lösung ist beispielsweise bei einer entsprechend konzipierten Geschirrspülmaschine von Vorteil. Die erhöhte Einzugskraft kann aber auch dazu ausgenutzt werden, das Auszugsteil 3 mit einer Frontblende beispielsweise an eine korpusseitige, umlaufende Dichtung heranzuziehen und die Dichtung zu verformen. Überall da, wo erhöhte Einzugskräfte wünschenswert sind, kann die erfindungsgemäße Lösung Verwendung finden mit dem Vorteil, dass die entsprechenden Kräfte beim Öffnen oder Herausziehen des Auszugsteiles nicht im gleichen Maße steigen wie die wünschenswert erzielbaren höheren Einzugskräfte.

Die Kulissenführung 13 und der darauf geführte Querausleger 12 des Stützstiftes 11 sind aus einer Materialpaarung mit sehr geringem Gleitreibungskoeffizienten hergestellt.

Bei dem bislang beschriebenen Ausführungsbeispiel der Erfindung gemäß den Figuren 1 bis 9 erfolgt die Steuerung des Stützstiftes 11 praktisch ausschließlich durch Längsbewegungen des Auszugsteiles 3.

Hiervon unterscheidet sich das Ausführungsbeispiel gemäß den Figuren 10 bis 11d dadurch, dass der Stützstift 11 durch eine Betätigungseinrichtung 16 manuell, elektromotorisch, elektromagnetisch oder pneumatisch bewegbar ist.

Wie Figur 11 a deutlich macht, ist der Stützstift 11 bei nicht aktivierter Betätigungseinrichtung 16 von unten gegen den Hebel 8 angedrückt und die maximale Verschwenkstellung des Hebels 8 wird dabei durch ein am Auszugsteil 3 vorgesehenes Gegenlager 17 fixiert.

Alternativ hierzu ist es auch denkbar, den Hebel 8 in der angegebenen Position dadurch zu fixieren, dass der Hebel 8 durch eine Feder gegen den Stützstift 11 angezogen und der Stützstift 11 in einer exakt vorbestimmten Position gehalten wird, beispielsweise dadurch, dass der Stützstift 11 an einem axialen Anschlag innerhalb seiner Führung anliegt.

In dieser in Figur 11 a gezeigten Schließstellung des Auszugsteiles 3 liegen der Permanentmagnet 6 und ein Gegenpolstück 7 oder ein weiterer Permanentmagnet aneinander an.

Im dargestellten Ausführungsbeispiel ist am Hebel 8 ein Gegenpolstück 7 oder ein weiterer Permanentmagnet 7 als separates Bauteil befestigt. Alternativ hierzu ist es aber auch denkbar, den Hebel 8 einschließlich eines Gegenpolstückes 7 einstückig aus einem magnetisierbaren Material herzustellen, wodurch die Fertigungskosten erheblich gesenkt werden können.

Wird nun die Betätigungseinrichtung 16 aktiviert, kann der Stützstift 11, wie aus Figur 11b hervorgeht, aus seiner am Hebel 8 anliegenden Stützposition nach unten wegbewegt werden. Hierfür ist eine Längsverschiebung des Auszugsteiles 3 nicht erforderlich. Wird nun aus dieser Position heraus das Auszugsteil 3 in Öffnungsrichtung aus dem Möbelkorpus 2 herausgezogen, bewegt sich das Lager 9, um welches der Hebel 8 schwenkbar gelagert ist, vom Permanentmagneten 6, der am Möbelkorpus 2 befestigt ist, in Richtung der Frontseite des Möbelkorpus 2 nach vorne, was zur Folge hat, dass das Gegenpolstück 7 oder ein weiterer, am Hebel 8 befestigter Permanentmagnet um seine Oberkante gegenüber dem als ortsfest zu bezeichnenden Permanentmagneten 6 einerseits abgekippt und anderseits auch gleichzeitig nach unten bewegt wird. Hierdurch entsteht zwischen dem Permanentmagneten 6 und dem Gegenpolstück 7 bzw. einem weiteren Permanentmagneten ein ständig größer werdender Luftspalt, so dass auch in diesem Falle eine kleinere Auszugskraft zum Öffnen des Auszugsteiles 3 erforderlich ist, als diese der Zuhaltewirkung der Paarung Permanentmagnet 6/Gegenpolstück 7 entspricht.

Ab einem gewissen Öffnungsweg stützt sich der Hebel 8 dann wieder auf dem nach unten bewegten Stützstift 11 oder an einem beliebigen anderen Auflager ab, was Figur 11c deutlich zeigt. In dieser Position sind Permanentmagnet 6 und Gegenpolstück 7 vollkommen voneinander getrennt.

Beim Öffnen des Auszugsteiles 3 kann der am Hebel 8 vorgesehene Permanentmagnet 7 oder alternativ ein am Hebel 8 befestigtes Gegenpolstück 7 mit seiner Oberkante die gesamte Kontaktfläche des Permanentmagneten 6 überstreichen oder, falls der Hebel 8 schon frühzeitig auf dem Stützstift 11 oder einem beliebigen anderen Auflager abgestützt ist, auch schon dann vom Permanentmagneten 6 getrennt werden, wenn die Oberkante des Permanentmagneten 7 oder eines entsprechenden Gegenpolstückes sich noch in einem gewissen Abstand zur Unterkante des Permanentmagneten 6 befindet.

Das Auszugsteil 3 kann nun in seine Auszugsposition aus dem Schrankkorpus 2 herausbewegt werden und nach Deaktivierung der Betätigungseinrichtung 16 wird der Stützstift 11 wieder nach oben bewegt, bis der Hebel 8 am Gegenlager 17 anliegt. Diese Situation ergibt sich anschaulich aus Figur 11d.

Wird nun das Auszugsteil in einer derartigen Position wieder in Schließrichtung bewegt, wird durch die Wirkung des Permanentmagneten 6 und des Gegenpolstückes 7 kurz vor Erreichen der endgültigen Schließlage eine erhöhte Schließkraft wirksam, bis das Gegenpolstück 7 am Permanentmagneten 6 anliegt, wie dies die Ausgangsposition gemäß Figur 11a zeigt.

Im dargestellten Ausführungsbeispiel handelt es sich bei der Betätigungseinrichtung 16 um einen Bowdenzug, der von der Frontseite 18 des Auszugsteiles 3 aus betätigbar ist, so wie Figur 10 dies sehr deutlich zeigt. Abweichend vom dargestellten Ausführungsbeispiel kann die Betätigungseinrichtung für den Stützstift 11 aber auch aus einer elektrischen Entriegelungseinrichtung bestehen, beispielsweise in Form einer linearen Bewegungseinrichtung mit einem eine Exzenterscheibe betätigenden Elektromotor.

Ebenso ist es möglich, den Stützstift durch einen Permanentmagneten zu bewegen oder über einen Pneumatikzylinder, wobei in all diesen nur andeutungsweise aufgelisteten Ausführungsformen ein Betätigungselement zur Aktivierung der Betätigungseinrichtung 16 im Bereich der Frontseite 18 des Auszugsteiles 3 vorgesehen ist.

Ein Benutzer kann also durch Aktivierung der Betätigungseinrichtung 16 von der Frontseite 18 des Auszugsteiles 3 aus zunächst die Freigabe des Stützstiftes 11 auslösen und danach durch Ausüben einer Zugbewegung auf das Auszugsteil 3 die Öffnung dieses Auszugsteiles 3 herbeiführen. Die Betätigungseinrichtung 16 soll in jedem Falle so ausgeführt sein, dass bei deren Deaktivierung der Stützstift 11 wieder in seiner obere Wirkstellung zurückbewegt wird, in der der Hebel 8 gegen den Anschlag 17 angedrückt ist.

## Patentansprüche

1. Einzugsvorrichtung (5) für ein in einem Möbelkorpus (2) längs verschiebbar geführtes Auszugsteil (3) mit einem Kraftspeicher, der beim Öffnen des Auszugsteiles (3) gespannt und dessen gespeicherte Kraft ab einer konstruktiv vorgegebenen Einschubposition des Auszugsteiles (3) freigegeben und als Einzugskraft auf das Auszugsteil (3) übertragen wird, **dadurch gekennzeichnet, dass** zusätzlich zum Kraftspeicher und zur Verstärkung der wirksamen Einzugskräfte in einer bestimmten Einzugsposition ein Permanentmagnetsystem (6, 7) vorgesehen ist, das aus einer ersten und einer zweiten Komponente, d.h. aus einem Permanentmagneten (6) und einem Gegenpolstück (7) aus einem magnetisierbaren Material oder einem zweiten Permanentmagneten (7) besteht, wobei jeweils die erste Komponente (6) dieses Permanentmagnetsystems (6, 7) verschwenkbar um eine horizontale Achse (6a, 15) am Möbelkorpus (2) und die zweite Komponente (7), die über einen Schwenkhebel (8), der um eine Achse (9) verschwenkbar gelagert ist, am Auszugsteil (3) montiert ist, derart, dass deren Kontaktflächen beim Aufeinandertreffen beim Einschieben des Auszugsteiles (3) lotrecht zur Einschubrichtung verlaufen und beim Herausziehen des Auszugsteiles (3) die erste Komponente (6) und die zweite Komponente (7) derart verschwenkt werden, dass ihre Kontaktflächen gegenüber der Vertikalen geneigt sind und aus der Schließstellung heraus parallel zueinander verschiebbar sind.

2. Einzugsvorrichtung nach Anspruch 1, **dadurch gekennzeichnet, dass** die am Auszugsteil (3) montierte Komponente (6, 7) des Permanentmagnetsystems am oberen Ende eines Hebels (8) montiert ist, dessen unteres Ende um eine Achse (9) schwenkbar am Auszugsteil (3) angelenkt ist, wobei der Hebel (8) gegenüber der Vertikalen in Richtung der zweiten Komponente (6, 7) des Permanentmagnetsystems geneigt und durch eine Feder ständig in die Richtung der zweiten Komponente (6, 7) des Permanentmagnetsystems belastet ist.

3. Einzugsvorrichtung nach Anspruch 2, **dadurch gekennzeichnet, dass** am Auszugsteil (3) ein Stützstift (11) vorgesehen ist, der den Hebel (8) an seiner der Rückseite (2a) des Möbelkorpus (2) zugewandten Unterseite in einer Position abstützt, in der die beiden Komponenten (6, 7) des Permanentmagnetsystems in einer gemeinsamen Höhenlage mit ihrer einander zugewandten Kontaktflächen lotrecht zur Einschubrichtung des Auszugsteiles (3) positioniert sind.

4. Einzugsvorrichtung nach Anspruch 3, **dadurch gekennzeichnet, dass** nach Erreichen der Kontaktposition zwischen den beiden Komponenten (6, 7) des Permanentmagnetsystems die Abstützung des Hebels (8) durch den Stützstift (11) aufgehoben ist.

5. Einzugsvorrichtung nach Anspruch **4, dadurch gekennzeichnet, dass** der Stützstift (11) mit einem gewissen Spiel in einer Längsführung des Auszugsteiles (3) höhenverstellbar geführt und mit einem Ausleger (12) versehen ist, der auf einer mit in Richtung der Rückseite (2a) des Möbelkorpus (2) ansteigenden bzw. in Richtung der Rückseite (2a) des Möbelkorpus (2) in Richtung der Rückseite (2a) abfallenden Flanken (13a, 13b) versehenen Kulissenführung (13) geführt ist.

6. Einzugsvorrichtung nach einem der vorhergehenden Ansprüche, **dadurch gekennzeichnet, dass** die korpusseitig montierte Komponente (6, 7) des Permanentmagnetsystems um eine horizontale Achse schwenkbar und in vertikaler Richtung beweglich am Möbelkorpus (2) angeschlossen ist.

7. Einzugsvorrichtung nach einem der vorhergehenden Ansprüche, **dadurch gekennzeichnet, dass** durch den Wendepunkt (13c) zwischen den beiden Flanken (13a und 13b) der Kulissenführung (13) die maximale Höhenverstellung des Stützstiftes (11) bestimmt ist.

8. Einzugsvorrichtung nach einem der vorhergehenden Ansprüche, **dadurch gekennzeichnet, dass** der Stützstift (11) durch Anlage des federbelasteten Hebels (8) in seiner maximalen Höhenposition durch Verkanten des Stützstiftes (11) innerhalb seiner Führung auch dann fixiert ist, wenn der Kontakt des Querauslegers (12) zur Kulissenführung (13) aufgehoben ist.

9. Einzugsvorrichtung nach einem der vorhergehenden Ansprüche, **dadurch gekennzeichnet, dass** die Kulissenführung (13) und der darauf geführte Querausleger (12) des Stützstiftes (11) aus einer Materialpaarung mit sehr geringem Gleitreibungskoeffizienten bestehen.

10. Einzugsvorrichtung nach Anspruch 1, **dadurch gekennzeichnet, dass** die am Auszugsteil (3) montierte Komponente (7) des Permanentmagnetsystems am oberen Ende eines Hebels (8) angeordnet ist, dessen unteres Ende um eine Achse (9) schwenkbar am Auszugsteil (3) angelenkt ist, wobei der Hebel (8) gegenüber der Vertikalen in Richtung der zweiten Komponente (6) des Permanentmagnetsystems geneigt und durch einen Stützstift (11) einer Betätigungseinrichtung (16) belastet ist.

11. Einzugsvorrichtung nach Anspruch 10, **dadurch gekennzeichnet, dass** der Hebel (8) gegen einen Anschlag (17) am Auszugsteil (3) angedrückt ist.

12. Einzugsvorrichtung nach Anspruch 10, **dadurch gekennzeichnet, dass** der Hebel (8) mittels einer Feder gegen den Stützstift (11) oder ein anderes Auflager angezogen ist.

13. Einzugsvorrichtung nach Anspruch 10, **dadurch gekennzeichnet, dass** der Hebel (8) und ein am oberen Ende des Hebels (8) vorgesehenes Gegenpolstück (7) einstückig aus einem magnetisierbaren Material hergestellt sind.

14. Einzugsvorrichtung nach einem der Ansprüche 10 bis 13, **dadurch gekennzeichnet, dass** die Betätigungseinrichtung (16) aus einem Bowdenzug besteht.

15. Einzugsvorrichtung nach einem der Ansprüche 10 bis 13, **dadurch gekennzeichnet, dass** die Betätigungseinrichtung (16) elektromotorisch, elektromagnetisch oder pneumatisch auf den Stützstift (11) einwirkt.

16. Einzugsvorrichtung nach einem der Ansprüche 10 bis 13, **dadurch gekennzeichnet, dass** die Betätigungseinrichtung (16) von der Frontseite (18) des Auszugsteiles her auslösbar ist.

## Claims

1. A retraction device (5) for a pullout part (3), which is guided so it is longitudinally displaceable in a furniture body (2), having a force accumulator, which is tensioned upon opening of the pullout part (3) and whose stored force is released from a structurally predefined pushed-in position of the pullout part (3) and is transmitted as retraction force to the pullout part (3), **characterized in that,** in addition to the force accumulator and to amplify the active retraction forces in a specific retraction position, a permanent magnet system (6, 7) is provided, which consists of a first component and a second component, i.e., of a permanent magnet (6) and an opposite pole part (7) made of a magnetizable material or a second permanent magnet (7), the first component (6) of this permanent magnet system (6, 7) being installed so it is pivotable around a horizontal axis (6a, 15) on **the** furniture body (2) and the second component (7) being installed on the pullout part (3) via a pivot lever (8), which is mounted so it is pivotable around an axis (9), in such a manner that the contact surfaces thereof, when they meet one another as the pullout part (3) is pushed in, extend perpendicularly to the pushing-in direction and, as the pullout part (3) is pulled out, the first component (6) and the second component (7) are pivoted in such a manner that their contact surfaces are inclined in relation to the vertical and are displaceable parallel to one another out of the closed position.

2. The retraction device according to Claim 1, **characterized in that** the component (6, 7) of the permanent magnet which is installed on the pullout part (3) is installed on the upper end of a lever (8), whose lower end is linked to the pullout part (3) so it is pivotable around an axis (9), the lever (8) being inclined in relation to the vertical in the direction of the two components (6, 7) of the permanent magnet system and being continuously loaded by a spring in the direction of the second component (6, 7) of the permanent magnet system.

3. The retraction device according to Claim 2, **characterized in that** a support pin (11) is provided on the pullout part (3), which supports the lever (8) on its lower side, facing toward the rear side (2a) of the furniture body (2), in a position in which the two components (6, 7) of the permanent magnet system are positioned in a common vertical location having their contact surfaces, which face toward one another, perpendicular to the pushing-in direction of the pullout part (3).

4. The retraction device according to Claim 3, **characterized in that,** after reaching the contact position between the two components (6, 7) of the permanent magnet system, the support of the lever (8) by the support pin (11) is canceled.

5. The retraction device according to Claim 4, **characterized in that** the support pin (11) is guided so it is vertically adjustable with a certain play in a longitudinal guide of the pullout part (3) and is provided with a cantilever (12), which is guided on a link guide (13), which is provided with flanks (13a, 13b) that rise in the direction of the rear side (2a) of the furniture body (2) or fall in the direction of the rear side (2a) of the furniture body (2), respectively.

6. The retraction device according to one of the preceding claims, **characterized in that** the component (6, 7) of the permanent magnet system installed on the body is pivotable around a horizontal axis and is attached to the furniture body (2) so it is movable in the vertical direction.

7. The retraction device according to one of the preceding claims, **characterized in that** the maximum vertical adjustment of the support pin (11) is determined by the turning point (13c) between the two flanks (13a and 13b) of the link guide (13).

8. The retraction device according to one of the preceding claims, **characterized in that** the support pin (11) is also fixed within its guide in its maximum height position by tilting of the support pin (11) through contact of the spring-loaded lever (8) when the contact of the transverse cantilever (12) to the link guide (13) is canceled.

9. The retraction device according to one of the preceding claims, **characterized in that** the link guide (13) and the transverse cantilever (12) of the support pin (11) guided thereon consists of a material pair having very low coefficients of kinetic friction.

10. The retraction device according to Claim 1, **characterized in that** the component (7) of the permanent magnet system installed on the pullout part (3) is arranged on the upper end of a lever (8), whose lower end is linked to the pullout part (3) so it is pivotable around an axis (9), the lever (8) being inclined in relation to the vertical in the direction of the second component (6) of the permanent magnet system and being loaded by a support pin (11) of an actuating unit (16).

11. The retraction device according to Claim 10, **characterized in that** the lever (8) is pressed against a stop (17) on the pullout part (3).

12. The retraction device according to Claim 10, **characterized in that** the lever (8) is drawn by means of a spring against the support pin (11) or another support.

13. The retraction device according to Claim 10, **characterized in that** the lever (8) and an opposite pole part (7), which is provided on the upper end of the lever (8), are produced in one piece from a magnetizable material.

14. The retraction device according to one of Claims 10 to 13, **characterized in that** the actuating unit (16) consists of a Bowden cable.

15. The retraction device according to one of Claims 10 to 13, **characterized in that** the actuating unit (16) acts on the support pin (11) via an electric motor, electromagnetically, **or** pneumatically.

16. The retraction device according to one of Claims 10 to 13, **characterized in that** the actuating unit (16) can be triggered from the front side (18) of the pullout part.

## Revendications

1. Dispositif d'entrée (5) pour une pièce de rallonge (3), déplaçable longitudinalement dans un corps de meuble (2) avec un réservoir d'énergie, qui est tendu lors de l'ouverture de la pièce de rallonge (3) et dont la force accumulée est transmise, à partir d'une position d'entrée, définie au niveau de la construction, de la pièce de rallonge (3) et qui est transmise sur cette pièce de rallonge (3) sous forme de force d'entrée, **caractérisé par le fait qu'**il est prévu, en plus du réservoir d'énergie et pour renforcer les forces d'entrée effectives, dans une certaine position d'entrée un système d'aimants permanents (6,7) dans une certaine position, qui est constitué d'un premier composant et d'un deuxième composant, c'est-à-dire un aimant permanent (6) et une pièce de pôle opposé (7) d'un matériau magnétisable ou d'un deuxième aimant permanent (7), où respectivement le premier composant (6,7) de ce système d'aimant permanent (6,7) peut être basculé autour de son axe horizontal (6 a, 15)sur le corps de meuble (2) ; le deuxième composant (7) est monté sur la pièce de rallonge via un levier de basculement (8) qui peut être basculé autour d'un axe (9) ; il est monté de telle façon que ses surfaces de contact lors de la rencontre lors de l'entrée de la pièce de rallonge (3) se trouvent perpendiculairement par rapport à la direction d'entrée et que lors de la sortie de la pièce de rallonge (3) le premier composant (6) et le deuxième composant (7) sont basculés de telle façon que leurs surfaces de contact sont inclinées par rapport à la verticale et qu'elles peuvent être déplacées parallèlement l'une par rapport à l'autre à partir de la position de fermeture.

2. Dispositif d'entrée d'après revendication 1, **caractérisé par le fait que** le composant (6,7) du système d'aimants permanents, monté sur la pièce de rallonge (3), est monté sur l'extrémité supérieure d'un levier (8), dont l'extrémité inférieure est articulée, pivotable autour d'un axe (9), par des charnières sur la pièce de rallonge (3), où le levier (8) est incliné par rapport à la verticale en direction du second composant (6,7) du système d'aimants permanents et où il est chargé en permanence par un ressort en direction du second composant (6,7) du système d'aimants permanents.

3. Dispositif d'entrée d'après revendication 2, **caractérisé par le fait que** sur la pièce de rallonge (3) il est prévu un goujon support (11) qui soutient le levier (8) sur sa face inférieure, tournée vers la face arrière (2 a) du corps de meuble (2), dans une position, dans laquelle les deux composants (6, 7) du système d'aimants permanents sont positionnés dans une hauteur commune avec les surfaces de contact, tournées l'une vers l'autre, perpendiculairement par rapport la direction d'entrée de la pièce de rallonge(3).

4. Dispositif d'entrée d'après revendication 3, **caractérisé par le fait qu'**après avoir atteint la position de contact entre les deux composants (6, 7) du système d'aimants permanents le soutien du levier (8) par le goujon support (11) est annulé.

5. Dispositif d'entrée d'après revendication 4, **caractérisé par le fait que** le goujon support (11) et guidé, avec un certain jeu et réglable en hauteur, dans le guidage longitudinal de la pièce de rallonge (3) et est pourvu d'un bras (12), qui est guidé sur une coulisse de guidage (13), qui présente des flancs (13 a, 13 b), ascendants en direction de la face arrière (2 a) du corps de meuble (2) et/ou descendants en direction de la face arrière (2 a) du corps de meuble (2), et ici en direction de la face arrière (2 a).

6. Dispositif d'entrée d'après l'une des revendications précédentes, **caractérisé par le fait que** le composant (6, 7) du système d'aimants permanents, monté sur le corps, peut être pivoté autour d'un axe horizontal et est raccordé au corps de meuble (2) de manière articulable dans le sens vertical.

7. Dispositif d'entrée d'après l'une des revendications précédentes, **caractérisé par le fait que** par le point de retour (13 c) entre les deux flancs (13 a et 13 b) de la coulisse de guidage (13) on détermine le réglage en hauteur maximal du goujon support (11).

8. Dispositif d'entrée d'après l'une des revendications précédentes, **caractérisé par le fait que** le goujon support (11) est fixé par le contact du levier (8), chargé par ressort, par gauchissement du goujon support (11), à l'intérieur de son guidage même dans le cas que le contact du bras transversal (12) avec la coulisse de guidage (13) est annulé.

9. Dispositif d'entrée d'après l'une des revendications précédentes, **caractérisé par le fait que** la coulisse de guidage (13) et le bras transversal (12) du goujon support (11), guidé par elle, consistent en un appairement de matériaux avec un faible coefficient de frottement.

10. Dispositif d'entrée d'après revendication 1, **caractérisé par le fait que** le composant (6,7) du système d'aimants permanents, monté sur la pièce de rallonge (3), est monté sur l'extrémité supérieure d'un levier (8), dont l'extrémité inférieure est articulée, pivotable autour d'un axe (9), par des charnières sur la pièce de rallonge (3), où le levier (8) est incliné par rapport à la verticale en direction du second composant (6) du système d'aimants permanents et où il est chargé par un goujon support (11) d'un système d'actionnement (16).

11. Dispositif d'entrée d'après revendication 10, **caractérisé par le fait que** le levier (8) est appuyé contre une butée (17) sur la pièce de rallonge (3).

12. Dispositif d'entrée d'après revendication 10, **caractérisé par le fait que** le levier (8) est tiré au moyen d'un ressort contre le goujon support (11) ou un autre appui.

13. Dispositif d'entrée d'après revendication 10, **caractérisé par le fait que** le levier (8) et une pièce de pôle opposé (7), prévue à l'extrémité supérieure du levier (8), sont fabriqués d'une seule pièce d'un matériau magnétisable.

14. Dispositif d'entrée d'après l'une des revendications 10 à 13, **caractérisé par le fait que** le système d'actionnement (16) est constitué d'un câble de Bowden

15. Dispositif d'entrée d'après l'une des revendications 10 à 13, **caractérisé par le fait que** le système d'actionnement (16) influe sur le goujon support (11) par moteur électrique, de manière électromagnétique ou de façon pneumatique.

16. Dispositif d'entrée d'après l'une des revendications 10 à 13, **caractérisé par le fait que** le système d'actionnement (16) peut être déclenché à partir du front (18) de la pièce de rallonge.
